# EUROPÄISCHE PATENTSCHRIFT

(11) **EP 0 268 893 B1**
(45) Veröffentlichungstag und Bekanntmachung des Hinweises auf die Patenterteilung: **19.08.1992**
(21) Anmeldenummer: 87116279.8
(22) Anmeldetag: 05.11.1987
(51) Int. Cl.: B21D 24/08

(54) **Zieheinrichtung für eine Presse**
Drawing device for a press
Dispositif d'étirage pour presse

(30) Priorität: 28.11.1986 DE 3640788
(43) Veröffentlichungstag der Anmeldung: 01.06.1988
(73) Patentinhaber: L. SCHULER GmbH, D-73012 Göppingen (DE)
(72) Erfinder: Baur, Siegfried, D-7320 Göppingen (DE); Brandstetter, Rudi, D-7321 Adelberg (DE); Roos, Gerhard, D-7333 Ebersbach-Bünzwangen (DE)

(56) Entgegenhaltungen:
- EP-A- 0 074 421
- EP-A- 0 192 115
- DE-A- 3 521 698

## Beschreibung

Die Erfindung betrifft eine Zieheinrichtung für eine Presse gattungsbildender Art, die beispielsweise aus der EP-A-0 074 421 bekannt ist.

Bei dem Arbeitshub des Ziehstößels einer Presse wird zunächst das in das Werkzeug eingelegte Blech durch den Ziehring gegen den Blechhalter gedrückt und danach zusammen mit dem Blechhalter entgegen der von der Zieheinrichtung aufgebrachten Haltekraft verschoben. Das zwischen dem Blechhalter und dem Ziehring gehaltene Blech wird durch den Ziehstempel der Wirkzeughälfte auf dem Pressentisch verformt. Neben der von der Zieheinrichtung aufzubringenden Haltekraft muß der Ziehstößel auch die Massenträgkeitskraft, die durch die Beschleunigung der beweglichen Blechhalter- und Zieheinrichtungsmassen zum Anfang der Verformung zur Wirkung kommen, überwinden.

Zur Vermeidung der hierbei schlagartig auftretenden Belastung auf den Ziehstößel ist es bei der Zieheinrichtung nach der EP-A1-0 074 421 bekannt, die mehrere Druckstangen für den Blechhalter tragende Druckwange über eine druckmittelbeaufschlagbare Kolbenstange eines pressenfesten Druckzylinders zu bewegen. Die Kolbenstange ist mit einem Druckkolben wirkverbunden, der eine in Ziehrichtung beaufschlagbare Wirkfläche aufweist. Die Wirkfläche ist über eine stößelwegabhängig arbeitende Steuerung druckbeaufschlagbar, so daß hierdurch vor dem Aufsetzen des Ziehstößels auf den Blechhalter dieser in Ziehrichtung vorbeschleunigbar ist. Der der Wirkfläche zugeordnete Druckraum wird direkt aus der Wanne über ein Motor-Pumpen-Aggregat versorgt. Dieses Aggregat muß den für die Vorbeschleunigung erforderlichen Druck gegen die Wirkung des Ziehapparates aufbringen. Die Hydraulikflüssigkeit für die Hauptdrücke des Ziehens, ggf. des Sperrens der Zieheinrichtung und des Vorbeschleunigens und die Hydraulikflüssigkeit für die Steuerung werden ein und derselben Wanne entnommen. Die Bewegung der Kolbenstange der Zieheinrichtung in der Vorbeschleunigungsphase ist zeitgesteuert. Die Vorbeschleunigung muß zeitlich enden mit dem Erreichen der maximalen Umformbewegung (unterer Totpunkt) des Ziehstössels.

Demgegenüber ist es Aufgabe der Erfindung, die Vorbeschleunigung der Kolbenstange in Ziehrichtung über eine gezielt vorgegebene (dosierte) Menge an Hydraulikflüssigkeit zu steuern und den Nachlauf an Hydraulikflüssigkeit während der Weiterbewegung der Kolbenstange in Ziehrichtung aus einem Reservoir zu steuern.

Diese Aufgabe wird gelöst durch die im Anspruch 1 angegebenen Merkmale. Die Merkmale der weiteren Ansprüche bilden vorteilhafte Ausgestaltungen der Erfindung.

Die Relativbewegung zwischen dem Ziehstößel und dem Blechhalter bei dem Arbeitshub des Ziehstößels kann gegen einen Wert = 0 gesteuert und der Auftreffschlag kann völlig unterbunden werden. Hierdurch werden Druckschwingungen zwischen dem Blech und dem Blechhalter vermieden. Das Blech wird bereits im Beginn der Ziehphase gleichmäßig gehalten.

Anhand eines Ausführungsbeispiels in der Zeichnung soll die Erfindung im folgenden erläutert werden. Es zeigen
- Fig. 1: einen Vertikalschnitt durch den Vorbeschleunigungsbereich einer Zieheinrichtung mit den Schaltungsmaßnahmen für die Vorbeschleunigung und
- Fig. 2: ein Diagramm zur Darstellung der Bewegungsabläufe von Ziehstößel und Blechhalter während der Umformung eines Blechteils.

Der Druckzylinder 2 in Fig. 1 ist über seinen Zylinderflansch 1 im Gestell der Presse, ggf. im Pressentisch, befestigt. Die in und entgegen der Ziehrichtung 43 bewegbare Kolbenstange 3 steht mit dem eigentlichen Ziehapparat in starrer Verbindung, der, wie es die EP-A-0 074 421 zeigt, der Gegenhaltung durch den Blechhalter bei dem Ziehen dient. Der Druckzylinder 2 ist in seinem oberen Teil von einem Reservoir 4 für Hydraulikflüssigkeit umgeben, der mit einem Tank 5 fließverbunden ist. Das durch z.B. Leckverluste absinkende Niveau in Reservoir 4 und Tank 5 wird über ein Motor-Pumpen-Aggregat 35 ergänzt.

Der Druckraum 6 dient in Verbindung mit dem Druckkolben 10 dem gesteuerten Hochlauf der Kolbenstange 3 zum Ausstoßen des Werkstücks aus dem Werkzeug, wie es z.B. in der DE-A1-35 05 984 ausführlich beschrieben worden ist. Die Hochlaufsteuerung erfolgt über die Druckleitung 7 und den Steuerblock 8, der Nachlauf von Hydraulikflüssigkeit während des Umformens über die Rückschlagventil-bestückte Leitung 36. Mit 9 ist eine Leitung für den Rücklauf aus dem Steuerblock 8 in das Reservoir 4 positioniert. Die Leitung 11 dient der Entlüftung.

Die Kolbenstange 3 reicht in dem nach unten verlängerten Teil bis in einen Druckraum 12 und weist hier einen Druckkolben 15 auf. Der aufgesetzte Bund 14 ist auf der Kolbenstange 3 mit dem Druckkolben 15 verschiebbar und dient der Hochlaufbegrenzung der Kolbenstange 3. Der Druckkolben 15 bildet eine den Druckraum 12 begrenzende, mit in Ziehrichtung 43 beaufschlagbare Wirkfläche 13. Der mit Hydraulikflüssigkeit gefüllte Druckraum 12 steht mit einem Druckmengenraum 18 eines Vorbeschleunigungszylinders 16 in Fließverbindung. Neben dem Gehäuse umfaßt dieser Zylinder 16 einen weiteren Druckraum 19, der von dem Druckmengenraum 18 durch den Kolben 17 getrennt ist. Für eine gezielte Vorbeschleunigung der Kolbenstange 3 in Ziehrichtung 43 in der Vorbeschleunigungsphase 41, erkennbar in Fig. 2, ist die Menge Hydraulikflüssigkeit in dem Druckmengenraum 18 auf eine bestimmte Menge über z.B. automatisch verstellbare Anschläge einstellbar. Der dem Druckmengenraum 18 abgewandte Druckraum 19 ist über eine Druckleitung 20 und ein drosselndes Wegeventil 21, z.B. ein sog. Prop-Ventil, mit einem Druckspeicher 22 in Fließverbindung bringbar. Der Druck in dem Druckspeicher 22 wird über ein Motor-Pumpen-Aggregat 24 aufgebracht. Die Ansteuerung des drosselnden Wegeventils 21 erfolgt von der Pressensteuerung über die Steuerleitung 44 in Abhängigkeit von der Bewegung des Ziehstößels. Filter, Öler, Wasserabscheider, Druckaufnehmer Mittel zur Druckreduzierung und - Anzeige und dgl. sind in dem Schaltplan nicht gezeigt, da diese Mittel und deren Verwendung allgemein geläufig sind. Der Druck in dem Druckraum 19 ist über die Rücklaufleitung 37 und die Rücklaufsteuerung 23 in die Wanne 38 abbaubar und zwar bei dem Hochfahren (Auswerfen des Werkstücks) der Kolbenstange 3. Der Druckkolben 17 ist über seine Kolbenstange 28 mit dem Kolben des Rückhol-Druckzylinders 27 starr verbunden. Bei dem Hochfahren der Kolbenstange 3 muß die erforderliche Menge an Hydraulikflüssigkeit in dem Druckmengenraum 18 für die folgende Vorbeschleunigungsphase bereitstehen. Der Druckkolben 17 ist hierfür vollständig, z.B. bis gegen Anschläge für die Druckmengenregulierung, zurückzuziehen. Die Steuerung des Rückhol- Druckzylinders 27 erfolgt über die Rücklaufsteuerung 29, die an die allgemeine Steuerdruckleitung 26 angeschlossen ist. Der Druck in der Steuerleitung 26 wird über das Motor-Pumpen-Aggregat 25 aufgebracht.

Der Druckraum 12 für die Vorbeschleunigung ist weiterhin über eine Nachlaufsteuerung mit einem Ventil 30 und eine Nachlaufleitung 34 an das Reservoir 4 angeschlossen. Der Ventilsitz 33 öffnet in der Saugphase des Druckraumes 12 dann, wenn der Kolben 17 in dem Vorbeschleunigungszylinder 16 in seine linke, den Druckmengenraum 18 einnehmende Stellung bewegt ist, also nach der Vorbeschleunigungsphase 41 der Kolbenstange 3. In der Hochlaufphase der Kolbenstange 3 ist der Ventilsitz 33 zu öffnen, wobei der Druckkolben 17 seine gezeigte rechte Position eingenommen hat und der Druckmengenraum 18 vollständig mit Hydraulikflüssigkeit angefüllt ist. Die Steuerung des Ventilsitzes 33 in die Offen-Stellung erfolgt über einen mit Steuerdruck aus der allgemeinen Steuerdruckleitung 26 beaufschlagbaren Steuerkolben 32. In die Steuerdruckleitung 26 ist hierfür ein 2/2 Wegeventil 31 eingebracht, das über eine von der Pressensteuerung kommende Steuerleitung 45 in Abhängigkeit von der Stellung bzw. Bewegungsphase des Ziehstößels zu öffnen ist.

Fig. 2 zeigt in einem Diagramm die Kurve 39 für eine mögliche Bewegung des Ziehstößels sowie die Kurve 40 der Bewegung des Blechhalters. Während des Arbeitshubes des Ziehstößels wird der Blechhalter vorbeschleunigt. Mit Beendigung der Vorbeschleunigungsphase 41 trifft der Ziehstößel mit dem an diesem angebrachten Werkzeugoberteil auf dem sich absenkenden Blech auf. In der sich daran anschließenden Nachlaufphase 42 wird Hydraulikflüssigkeit über die Nachlaufsteuerung 30 aus dem Reservoir 4 in den Druckraum 12 nachgesaugt.

## Patentansprüche

1. Zieheinrichtung für eine Presse mit einem mechanisch bewegten Ziehstößel und mit einem Blechhalter, dessen auf das Bleh der Ziehrichtung (43) entgegenwirkende Haltekraft über eine druckmittelbeaufschlagte Kolbenstange (3) eines pressenfesten Druckzylinders (2) aufgebracht wird, wobei die Kolbenstange (3) mit einem Druckkolben (15) mit in Ziehrichtung (43) beaufschlagbarer Wirkfläche (13) wirkverbunden ist und eine stößelwegabhängig arbeitende Steuerung vorgesehen ist, durch die vor dem Aufsetzen des Ziehstößels auf den Blechhalter dieser durch Beaufschlagung der Wirkfläche (13) mit Hydraulikflüssigkeit in Ziehrichtung (43) vorbeschleunigbar ist, **dadurch gekennzeichnet,** daß der der Wirkfläche (13) des Druckkolbens (15) zugeordnete Druckraum (12) einerseits mit dem Druckmengenraum (18) eines Vorbeschleunigungszylinders (16) aus Druckmengenraum (18), Druckraum (19) und einem diese Räume (18, 19) voneinander trennenden Druckkolben (17) fließverbunden ist, wobei der Druckraum des Vorbeschleunigungszylinders (19) von der stößelwegabhängig arbeitenden Steuerung über ein drosselndes Wegeventil (21) druckmäßig beaufschlagbar ist und andererseits über eine von der stösselwegabhängig arbeitenden Steuerung beaufschlagbare Nachlaufsteuerung (30, 31) mit einem Reservoir (4) für Hydraulikflüssigkeit fließverbindbar ist bei Beendigung der Vorbeschleunigung des Druckkolbens (15).

2. Zieheinrichtung nach Anspruch 1, **dadurch gekennzeichnet,** daß der Druckkolben (17) des Vorbeschleunigungszylinders (16) über seine Kolbenstange (28) mit dem Kolben eines Rückhol-Druckzylinders (27) wirkverbunden ist.

3. Zieheinrichtung nach Anspruch 1, **dadurch gekennzeichnet,** daß die Nachlaufsteuerung (30, 31) ein Wegeventil (30) aufweist mit einem bei Saugdruck in Richtung des der Wirkfläche (13) zugeordneten Druckraumes (12) öffnenden und bei Staudruck in dem der Wirkfläche (13) zugeordneten Druckraum (12) schließenden Ventilsitz (33), der für die Bewegung der Kolbenstange (3) entgegen der Ziehrichtung (43) über ein Vorsteuerungsventil (31) druckmäßig zu öffnen ist für eine Fließverbindung zwischen dem der Wirkfläche (13) zugeordneten Druckraum (12) und dem Reservoir (4).

## Claims

1. Drawing device for a press with a mechanically moved drawing slide and with a plate holder, of which the holding force acting on the plate opposite to the drawing direction (43) is applied via a piston rod (3) subjected to pressure medium and belonging to a pressure cylinder (2) fixed to the press, the piston rod (3) being connected operatively to a pressure piston (15) having an effective surface (13) loadable in the drawing direction (43), and there being a control which works as a function of the slide travel and by means of which, before the drawing slide is applied to the plate holder, the latter can be preaccelerated in the drawing direction (43) by loading the effective surface (13) with hydraulic fluid, characterised in that the pressure space (12) assigned to the effective surface (13) of the pressure piston (15) on the one hand has a flow connection with the pressure-quantity space (18) of a preacceleration cylinder (16) composed of the pressure-quantity space (18), a pressure space (19) and a pressure piston (17) separating these spaces (18, 19) from one another, the pressure space (19) of the preacceleration cylinder being loadable with pressure via a throttling directional valve (21) by the control working as a function of the slide travel, and on the other hand, via a follow-up control (30, 31) loadable by the control working as a function of the slide travel, can be flow-connected with a reservoir (4) for hydraulic fluid at the termination of the preacceleration of the pressure piston (15).

2. Drawing device according to Claim 1, characterised in that the pressure piston (17) of the preacceleration cylinder (16) is connected operatively via its piston rod (28) to the piston of a recuperating pressure cylinder (27).

3. Drawing device according to Claim 1, characterised in that the follow-up control (30, 31) has a directional valve (30) with a valve seat (33) which opens under suction pressure in the direction of the pressure space (12) assigned to the effective surface (13) and closes under dynamic pressure in the pressure space (12) assigned to the effective surface (13) and which can be opened to pressure via a pilot-control valve (31) for the movement of the piston rod (3) opposite to the drawing direction (43), so as to make a flow connection between the pressure space (12) assigned to the effective surface (13) and the reservoir (4).

## Revendications

1. Dispositif d'emboutissage pour une presse, comportant un coulisseau d'emboutissage entraîné mécaniquement et un serre-flan dont la force de retenue agissant sur le flan dans le sens opposé au sens d'emboutissage (43) est exercée au moyen d'une tige de piston (3) actionnée par une pression de fluide dans un vérin fixe (2), où la tige de piston (3) est raccordée à un piston de poussée (15) pourvu d'une surface active (13) susceptible de recevoir une pression dans le sens d'emboutissage (43) et où il est prévu une commande qui opère en fonction de la course du coulisseau et qui peut accélérer préalablement le serre-flan dans le sens d'emboutissage (43) par la pression d'un fluide hydraulique sur ladite surface active (13) avant l'application du coulisseau sur le serre-flan, **caractérisé** en ce que la chambre de pression (12) associée à ladite surface active (13) du piston de poussée (15) est raccordée hydrauliquement d'une part à la chambre de réserve (18) d'un vérin d'accélération préalable (16) comprenant une chambre de réserve (18), une chambre de pression (19) et un piston (17) séparant ces chambres (18, 19) l'une de l'autre, la chambre de pression (19) du vérin d'accélération préalable pouvant être mise sous pression au moyen d'un distributeur à étranglement (21) par la commande opérant en fonction de la course du coulisseau, et d'autre part peut être raccordée hydrauliquement à un réservoir (4) de fluide hydraulique à la fin de l'accélération préalable du piston de poussée (15), au moyen d'une commande de retour (30, 31) actionnée par la commande opérant en fonction de la course du coulisseau.

2. Dispositif selon la revendication 1, **caractérisé** en ce que le piston (17) du vérin d'accélération préalable (16) est raccordé par sa tige de piston (28) au piston d'un vérin de rappel (27).

3. Dispositif selon la revendication 1, **caractérisé** en ce que la commande de retour (30, 31) comporte un distributeur (30) pourvu d'un clapet (33) qui s'ouvre en cas d'aspiration en direction de la chambre de pression (12) associée à ladite surface active (13) et qui se ferme en cas de compression dans ladite chambre de pression (12), ce clapet étant ouvert par pression au moyen d'une soupape de présélection (31) pour permettre un écoulement du fluide entre ladite chambre de pression (12) et le réservoir (4) pour le déplacement de la tige de piston (3) dans le sens opposé au sens d'emboutissage (43).
